# EUROPÄISCHE PATENTSCHRIFT

(11) **EP 0 958 919 B1**
(45) Veröffentlichungstag und Bekanntmachung des Hinweises auf die Patenterteilung: **28.08.2002**
(21) Anmeldenummer: 99107376.8
(22) Anmeldetag: 22.04.1999
(51) Int. Cl.: B41F 21/10

(54) **Sauggreifer in einer Wendeeinrichtung einer Bogenrotationsdruckmaschine**
Suction gripper in a sheet turning device of a rotary sheet printing machine
Dispositif de préhension par dépression dans un dispositif de retournement d'une machine d'impression rotative à feuilles

(30) Priorität: 18.05.1998 DE 19822306
(43) Veröffentlichungstag der Anmeldung: 24.11.1999
(73) Patentinhaber: Heidelberger Druckmaschinen Aktiengesellschaft, 69115 Heidelberg (DE)
(72) Erfinder: Becker, Willi, 69245 Bammental (DE); Fricke, Andreas, Dr., 69412 Eberbach (DE)

(56) Entgegenhaltungen:
- EP-A- 0 649 742
- DE-A- 3 036 790
- DE-A- 3 829 626

## Beschreibung

Die Erfindung betrifft einen Sauggreifer in einer Wendeeinrichtung einer Bogenrotationsdruckmaschine gemäß dem Oberbegriff von Anspruch 1.

Aus der DE-OS 38 29 626 ist eine Bogenrotationsdruckmaschine mit einer Wendeeinrichtung bekannt, bei der ein Sauggreifer im Schön- und Widerdruckbetrieb aus der Peripherie eines einem Gegendruckzylinder nachgeordneten Zylinders heraus an die Umfangsoberfläche des Gegendruckzylinders geschwenkt wird, wo er die Hinterkante des zu wendenden Bogens ergreift und diese vor dem Passieren der Greiferzentralen zwischen den beiden Zylindern in die Peripherie des nachgeordneten Zylinders überführt. In der beschriebenen Vorrichtung erfolgt keine axiale Glättung der Bogen nach der Übernahme durch den Sauggreifer, und aufgrund der starren und steifen Ausgestaltung des Sauggreifers und des fest vorgegebenen Schwenkweges ergeben sich bei der Verarbeitung unterschiedlich dicker Bedruckstoffe stark variierende Andrückkräfte, die zur Passerfehlern führen können.

Aus der EP 0 649 742 A1 ist eine weitere gattungsgemäße Wendeeinrichtung bekannt, bei der die die Hinterkante übernehmenden Sauggreifer als Drehsauger ausgebildet sind, die aufgrund ihrer Ausgestaltung und ihres Gewichts jedoch nicht oder nur mit großem technischen Aufwand aus der Peripherie des nachgeordneten Zylinders herausfahrbar sind. Hierdurch kann es insbesondere bei den heutzutage üblichen Fortdruckgeschwindigkeiten im Schön- und Widerdruckbetrieb zu Übergabeproblemen kommen, die eine passerhaltige Übergabe beeinträchtigen.

Aus der DE 30 36 790 ist weiterhin eine nach dem Prinzip der Drei-Trommel-Wendung arbeitende Wendeeinrichtung mit einer Speichertrommel bekannt, bei der innerhalb der Peripherie der Speichertrommel angeordnete Sauggreifer, welche die Hinterkante des zu wendenden Bogens auf der Speichertrommel halten, in axialer Richtung entlang einer Führungsstange verschiebbar sind, um die Bogenhinterkante vor deren Übergabe an die nachgeordnete Wendetrommel axial zu glätten. Aufgrund des unterschiedlichen Wendeprinzips erfolgt bei der beschriebenen Vorrichtung keine axiale Straffung der Bogen während der Übergabe der Bogenhinterkante, und die Sauggreifer sind aufgrund ihrer vergleichsweise aufwendigen mechanischen Ausgestaltung und Führung innerhalb der Peripherie der Speichertrommel vergleichsweise schwer und nicht aus dieser herausfahrbar.

Durch die Erfindung soll die Aufgabe gelöst werden, einen Sauggreifer in einer Wendeeinrichtung einer Bogenrotationsdruckmaschine zu schaffen, welcher zur Übernahme der Hinterkante des zu wendenden, auf einem doppelt großen Gegendruckzylinder geführten Bogens aus der Peripherie des nachgeordneten bogenführenden Zylinders herausfährt und beim Zurückfahren eine zuverlässige und effektive axiale Glättung des Bogens mit einfachen und kostengünstigen Mitteln ermöglicht.

Diese Aufgabe wird erfindungsgemäß durch die Merkmale von Anspruch 1 gelöst. Weitere Merkmale der Erfindung sind in den Unteransprüchen enthalten.

Die Erfindung wird nachfolgend mit Bezug auf die Zeichnungen anhand bevorzugter Ausführungsformen beschrieben.

In den Zeichnungen zeigen:
- Fig. 1: eine schematische Darstellung einer Bogenrotationsdruckmaschine mit einer Wendeeinrichtung, welche einen erfindungsgemäßen Sauggreifer aufweist,
- Fig. 2: eine schematische Aufsicht auf die Umfangsoberfläche eines in einer erfindungsgemäßen Wendeeinrichtung eingesetzten nachgeordneten bogenführenden Zylinders mit einer Vielzahl von an diesem angeordneten erfindungsgemäßen Sauggreifern,
- Fig. 3: eine vergrößerte schematische Seitenansicht einer ersten Ausführungsform eines erfindungsgemäßen Sauggreifers während der Übernahme der Hinterkante eines zu wendenden Bogens,
- Fig. 4: eine schematische Querschnittsansicht der Saugköpfe zweier erfindungsgemäßer Sauggreifer beim Überführen und axialen Spannen der Hinterkante eines zu wendenden Bogens,
- Fig. 5: eine Querschnittsansicht durch den Saugkopf einer weiteren Ausführungsform eines erfindungsgemäßen Sauggreifers,
- Fig. 6: eine schematische Aufsicht auf eine weitere Ausführungsform eines erfindungsgemäßen Sauggreifers, welche einen starren Haltearm aufweist, der an einer Greiferwelle in axialer Richtung schwenkbar befestigt ist und durch federelastische Mittel beaufschlagt wird,
- Fig. 7a: eine Querschnittsansicht einer weiteren Ausführungsform eines erfindungsgemäßen Sauggreifers, bei der der Saugkopf beweglich an einem starren Haltearm des Sauggreifers befestigt ist und durch federelastische Mittel in axialer Richtung zur Mitte der Umfangsoberfläche des bogenführenden Zylinders hin gegen die Stützfläche gedrängt wird und
- Fig. 7b: eine schematische Aufsicht auf den Saugkopf von Fig. 7a.

Wie in Fig. 1 dargestellt, umfaßt eine Wendeeinrichtung 1 einer Bogenrotationsdruckmaschine 2 einen nachgeordneten bogenführenden Zylinder 4 (Wendetrommel), an dem ein erfindungsgemäßer Sauggreifer 6 angeordnet ist, der zur Übernahme der Hinterkante 10 eines auf einem vorgeordneten bogenführenden Zylinder 12 geführten Bogens 14 aus der Peripherie 8 des nachgeordneten bogenführenden Zylinders 4 in bekannter Weise herausgeschwenkt wird, die Hinterkante 10 des Bogens 14 ergreift und dem Zylinder 4 zuführt, wo die Hinterkante 10 des Bogens an eine Greifereinrichtung 16 des Zylinders 4 übergeben wird.

Wie in Fig. 2 dargestellt ist, ist eine Vielzahl von erfindungsgemäßen Sauggreifern 6 in Querrichtung über die Breite des nachgeordneten bogenführenden Zylinders 4 hinweg angeordnet, von denen ein jeder einen an einer verschwenkbaren Greiferwelle 18 befestigten Haltearm 20 aufweist, an dessen Ende ein Saugkopf 22 angeordnet ist.

Wie aus Fig. 2 entnehmbar ist, sind die Saugköpfe 22 der Sauggreifer 6 vorzugsweise zwischen Greifern 24 der Greifereinrichtung 16 angeordnet, die in bekannter Weise mit zugehörigen Greiferauflagen 26 zusammenwirken. Wie in Fig. 2 schematisch dargestellt ist, sind an den Sauggreifem 6 Einrichtungen angeordnet, die die im wesentlichen in radialer Richtung (vgl. Pfeil 5 in Fig. 3) verlaufende Bewegung der Sauggreifer 6 beim Zurückschwenken oder Zurückfahren in Richtung der Peripherie 8 des nachgeordneten bogenführenden Zylinders 4 in axial (Pfeil 28 in Fig. 2) gerichtete Bewegungen überführen, welche die Hinterkante 10 des Bogens 14 vor der Übergabe an die Greifereinrichtung 16 des Zylinders 4 spannen und glätten.

Gemäß einer ersten bevorzugten Ausführungsform der Erfindung werden die Mittel zur Überführung der radialen Bewegung der Sauggreifer 6 in axiale Bewegungen durch Rollen gebildet, die in Form von Rollen 30a entweder unmittelbar am Saugkopf 22 des Sauggreifers 6 oder aber in Form von Rollen 30b am Haltearm 20 desselben drehbar angeordnet sind, wie dies in Fig. 2 und 3 schematisch dargestellt ist.

Wie in Fig. 4 anhand der Rollen 30a im Detail gezeigt ist, stützen sich die Rollen 30a beim Zurückfahren der Saugköpfe 22 in Richtung der Peripherie 8 des nachgeordneten bogenführenden Zylinders 4 an schräg verlaufenden Stützflächen 32 ab, die bei der in Fig. 4 dargestellten Ausführungsform der Erfindung vorzugsweise an den Greiferauflagen 26 der Greifereinrichtung 16 geformt sind. Hierdurch werden die Saugköpfe 22 bei der Rückschwenkbewegung vor dem Ergreifen der Bogenhinterkante 10 durch die Greifer 24 der Greifereinrichtung 16 in axialer Richtung 28 um einen vorgegebenen Spannweg 34 vorzugsweise von der Mitte 33 des Bogens 14 aus in Richtung der Seitenränder 36, 38 des Bogens 14 gespannt.

Durch die Ausgestaltung der Kontur der Stützflächen 32 kann hierbei die Abhängigkeit des Spannweges 34 vom Rückschwenkweg der Sauggreifer 6 den jeweiligen Bedürfnissen angepaßt werden. So ergibt sich beispielsweise bei einer geraden Ausgestaltung der Stützflächen 32 eine im wesentlichen lineare Abhängigkeit des Spannweges 34, wohingegen im Falle einer in Fig. 4 durch gestrichelte Linien angedeuteten konvexen oder konkaven Ausgestaltung der Stützflächen 32 ein nicht-lineares Abhängigkeitsverhältnis des Spannweges 34 erhalten wird. Weiterhin kann es vorteilhaft sein, wenn bei einer in Fig. 2 dargestellten Vielzahl von erfindungsgemäßen Sauggreifern 6 der Spannweg 34 von der Mittellinie 33 des Bogens aus zu den Seitenrändern 36, 38 hin zunimmt, was beispielsweise durch einen unterschiedlichen Neigungswinkel der Stützflächen 32 erreicht werden kann.

Im Falle der unmittelbar an den Saugköpfen 22 angeordneten Rollen 30a sind die Stützflächen 32 vorzugsweise im Bereich der Greiferauflagen 26 angeordnet, wohingegen sie im Falle der unmittelbar am Schaft 20 der Sauggreifer 6 befestigten Rollen 30b in Höhe der Rollen 30b unmittelbar unterhalb der Umfangsoberfläche des nachgeordneten bogenführenden Zylinders 4 geformt sein können, wie dies schematisch in Fig. 2 angedeutet ist.

Gemäß einer in Fig. 5 dargestellten Ausführungsform der Erfindung kann es ferner vorgesehen sein, anstelle der Rollen 30a, 30b am Saugkopf 22, bzw. am Haltearm 20 der Sauggreifer 6 Gleitflächen 31 vorzusehen, die mit den Stützflächen 32 zusammenwirken, um wie zuvor beschrieben eine axiale Bewegung 28 der Saugköpfe 22 um einen Spannweg 34 herbeizuführen. Zur Erzielung einer leichteren Gleitbewegung und einer Verringerung der zur Erzeugung der axialen Bewegung benötigten Kräfte kann es vorgesehen sein, die Gleitflächen 31 an den Saugern und/oder die Stützflächen 32 mit einem reibungsvermindernden Material, beispielsweise mit Teflon zu beschichten.

Bei der bevorzugten Ausführungsform der Erfindung wird die axiale Beweglichkeit des erfindungsgemäßen Sauggreifers 6 dadurch ermöglicht, daß der Schaft 20, an welchem der Saugkopf 22 befestigt ist, in axialer Richtung 28 flexibel ist. Hierzu kann der Schaft 20 beispielsweise als ein flexibles Hohlröhrchen ausgebildet sein, welches beispielsweise aus Metall oder aus Kohlenfaserwerkstoff gefertigt sein kann. Das Röhrchen kann jedoch gleichzeitig auch eine Elastizität oder Flexibilität in radialer Richtung 5, d. h. in Richtung der Umfangsoberfläche des nachgeordneten bogenführenden Zylinders 4 besitzen. Hierdurch wird eine automatische Anpassung der erfindungsgemäßen Sauggreifer 6 an unterschiedliche Papierstärken sichergestellt, wodurch die Genauigkeit der Übergabe der Bogenhinterkante 10 und damit die Druckqualität weiter erhöht werden können.

Gemäß einer weiteren, in Fig. 6 dargestellten Ausführungsform der Erfindung weist der Sauggreifer 6 einen starren Haltearm 240 auf, der mit der Greiferwelle 218 fest verbunden ist und an dem der Saugkopf 222 über einen starren Schwenkarm 244 um einen Drehpunkt 242 in axialer Richtung 28 verschwenkbar befestigt ist. Der starre Schwenkarm 244 wird beispielsweise gegen die Kraft federelastischer Mittel 246 in Richtung des zugehörigen Seitenrandes 36, 38 des Bogens 14 gedrängt, wobei die Rückbewegung des Schwenkarmes 244 vorzugsweise mittels einer in den starren Haltearm 240 eingedrehten Justierschraube 248 begrenzt wird. Die mit den Stütztflächen 232 zusammenwirkenden Rollen 230a oder Gleitflächen 230b, 231 sind bei dieser Ausführungsform der Erfindung vorzugsweise unmittelbar am Saugkopf 222 angeordnet. In gleicher Weise kann es jedoch auch vorgesehen sein, die Rollen oder Gleitflächen am starren Schwenkarm 244 anzuordnen, wie dies in Fig. 6 durch gestrichelte Linien angedeutet ist.

Gemäß einer weiteren, in Fig. 7a und 7b gezeigten Ausführungsform der Erfindung, weist der erfindungsgemäße Sauggreifer 6 einen über eine nicht dargestellte Greiferwelle verschwenkbaren starren Haltearm 340 auf, an dem der Saugkopf 322 in axialer Richtung 28 beweglich, beispielsweise in einem am Haltearm 340 angeordneten Gehäuse 323, befestigt ist. Wie in der Querschnittsansicht von Fig. 7a dargestellt ist, wird der Saugkopf 322 über federelastische Mittel 346 in axialer Richtung 28 gegen die Stützfläche 332 gedrängt, wobei bei dieser Ausführungsform der Erfindung die axiale Bewegung des Saugkopfes 322 vorzugsweise durch eine unmittelbar am Saugkopf 322 gebildete Gleitfläche 331 erzeugt wird, die sich aus dem Gehäuse 323 heraus erstreckt. Wie in Fig. 7a ferner gezeigt ist, können zur Sicherstellung einer automatischen Anpassung des erfindungsgemäßen Sauggreifers an verschiedene Bedruckstoffstärken weitere federelastische Elemente 350 vorgesehen sein, die den in einer in Fig. 7a und b schematisch angedeuteten Radialführung 352 im Gehäuse 323 geführten Saugkopf 322 in radialer Richtung 5 mit einer federelastischen Kraft beaufschlagen, wobei der Anschlag zur Begrenzung des Weges beispielsweise unmittelbar durch die Oberseite 354 des Gehäuses 323 gebildet sein kann.

Weiterhin besteht die Möglichkeit, die axiale Spannbewegung der Sauggreifer gleichzeitig mit einer Spannbewegung der Sauggreifer in Umfangsrichtung zu kombinieren, die z. B. durch eine entsprechende Auslegung das die Sauggreifer verschwenkenden Getriebes erfolgen kann, so daß sich insgesamt eine Straffung des Bogens 14 in Diagonalrichtung ergibt.

### BEZUGSZEICHENLISTE

- 1: Wendeeinrichtung
- 2: Bogenrotationsdruckmaschine
- 4: Zylinder
- 6: Sauggreifer
- 5: radiale Richtung
- 8: Peripherie
- 10: Hinterkante
- 12: vorgeordneter bogenführender Zylinder, z. B. Druckzylinder
- 14: Bogen
- 16: Greifereinrichtung
- 18: Greiferwelle
- 20: Haltearm
- 22: Saugkopf
- 24: Greifer
- 26: Greiferauflage
- 28: Pfeil, der axiale Richtung angibt
- 30a: Rolle am Saugkopf
- 30b: Rolle am Haltearm
- 31: Gleitfläche
- 32: Stüztflächen an Greiferauflage
- 33: Mittellinie des Bogens
- 34: Spannweg
- 36: Seitenrand des Bogens
- 38: Seitenrand des Bogens

- 218: Greiferwelle
- 222: Saugkopf
- 230a: Rolle/Gleitflächen
- 232: Stützflächen
- 240: starrer Haltearm
- 242: Drehpunkt
- 244: starrer Schwenkarm
- 246: Feder

- 322: beweglicher Saugkopf
- 323: Gehäuse
- 331: Gleitfläche
- 332: Stützfläche
- 340: starrer Haltearm
- 346: federelastische Elemente
- 350: federelastische Elemente
- 352: Radialführung für beweglichen Saugkopf
- 354: Oberseite des Gehäuses

## Patentansprüche

1. Sauggreifer (6) in einer Wendeeinrichtung (1) einer Bogenrotationsdruckmaschine (2), welcher zur Übernahme der Hinterkante (10) eines auf einem vorgeordneten bogenführenden Zylinder (12) geführten Bogens (14) aus der Peripherie (8) eines nachgeordneten bogenführenden Zylinders (4) herausfährt, den zu wendenden Bogen (14) im Bereich seiner Hinterkante (10) ergreift und in im wesentlichen radialer Richtung in Richtung nachgeordneten bogenführenden Zylinders (4) zurückfährt, wo er die Hinterkante (10) des Bogens (14) an eine weitere Greifereinrichtung (16) übergibt,
**dadurch gekennzeichnet,**
**daß** Mittel (30a, 30b, 32; 230, 232, 240, 244, 246) vorgesehen sind, die die im wesentlichen radiale Rückbewegung (5) des Sauggreifers (6) in eine den Bogen (14) straffende Axialbewegung desselben überführen.

2. Vorrichtung nach Anspruch 1,
**dadurch gekennzeichnet,**
**daß** die Mittel eine am Sauggreifer (6) drehbar befestigte Rolle (30a, 30b; 230a, 230b) oder eine Gleitfläche (31, 231, 331) umfassen, die mit einer am nachgeordneten bogenführenden Zylinder (4) angeordneten geneigten Stützfläche (32, 232, 332) zusammenwirkt.

3. Vorrichtung nach Anspruch 2,
**dadurch gekennzeichnet,**
**daß** die Stützflächen (32, 232, 332) an Greiferauflagen (26) der Greifereinrichtung (16) angeordnet sind.

4. Vorrichtung nach einem der vorhergehenden Ansprüche,
**dadurch gekennzeichnet,**
**daß** der Sauggreifer (6) einen in axialer Richtung (28) federelastischen Haltearm (20) aufweist, welcher einen den zu wendenden Bogen (14) ansaugenden Saugkopf (22) trägt.

5. Vorrichtung nach einem der Ansprüche 2 bis 4
**dadurch gekennzeichnet,**
**daß** die Rolle (30b, 230b) oder die Gleitfläche (31, 231) unmittelbar am federelastischen Haltearm (20) des Sauggreifers (6) angeordnet ist.

6. Vorrichtung nach Anspruch 4,
**dadurch gekennzeichnet,**
**daß** die Rolle (30a) oder die Gleitfläche (31) am Saugkopf (22) des Sauggreifers (6) angeordnet ist.

7. Vorrichtung nach einem der Ansprüche 1 oder 2,
**dadurch gekennzeichnet,**
**daß** der Sauggreifer (6) einen starren Haltearm (240, 340) aufweist, an welchem ein den zu wendenden Bogen (14) ansaugender Saugkopf (222, 322) beweglich befestigt ist, der durch federelastische Mittel (246, 346) in axialer Richtung (28) mit einer federelastischen Kraft beaufschlagt wird.

8. Vorrichtung nach Anspruch 7,
**dadurch gekennzeichnet,**
**daß** die Rolle oder die Gleitfläche (131) unmittelbar am Saugkopf (322) des Sauggreifers (6) angeordnet ist.

9. Vorrichtung nach Anspruch 7 oder 8,
**dadurch gekennzeichnet,**
**daß** weitere federelastische Mittel (350) vorgesehen sind, durch welche der Saugkopf (322) in Richtung der Umfangsoberfläche des vorgeordneten bogenführenden Zylinders (12) mit einer federelastischen Kraft beaufschlagt wird.

10. Vorrichtung nach Anspruch 2,
**dadurch gekennzeichnet,**
**daß** der Sauggreifer (6) einen starren, durch eine Greiferwelle (218) in im wesentlichen radialer Richtung (5) verschwenkbaren Haltearm (240) aufweist, an welchem ein Saugkopf (222) in im wesentlichen axialer Richtung (28) verschwenkbar angeordnet ist, der über sich am Haltearm (240) abstützende federelastische Mittel (246) in axialer Richtung mit einer Kraft beaufschlagt wird.

11. Vorrichtung nach einem der vorhergehenden Ansprüche,
**dadurch gekennzeichnet,**
**daß** der Weg (34) der axialen Spannbewegung im wesentlichen linear mit der Rückbewegung des Sauggreifers (6) in Richtung der Peripherie (8) des nachgeordneten bogenführenden Zylinders (4) zunimmt.

12. Vorrichtung nach einem der vorhergehenden Ansprüche,
**dadurch gekennzeichnet,**
**daß** der Weg der axialen Spannbewegung (34) im wesentlichen nicht-linear mit der Rückbewegung des Sauggreifers (6) in Richtung der Peripherie (8) des nachgeordneten bogenführenden Zylinders (4) zunimmt.

13. Vorrichtung nach einem der vorhergehenden Ansprüche,
**dadurch gekennzeichnet,**
**daß** eine Vielzahl von Sauggreifern (6) vorgesehen ist, die den zu wendenden Bogen (14) in axialer Richtung (28) von der Mitte (23) aus zu den Seitenrändern (36, 38) des Bogens (14) hin spannen.

14. Vorrichtung nach Anspruch 13,
**dadurch gekennzeichnet,**
**daß** der Weg der axialen Spannbewegung (34) der Sauggreifer (6) von der Mitte (33) des Bogens (14) aus zu den Seitenrändern (36, 38) des Bogens (14) hin zunimmt.

## Claims

1. Suction gripper (6) in a turner device (1) of a sheet-fed rotary printing machine (2) which, in order to pick up the trailing edge (10) of a sheet (14) carried on a sheet-carrying cylinder (12) arranged upstream, moves out of the periphery (8) of a sheet-carrying cylinder (4) arranged downstream, grips the sheet (14) to be turned in the area of its trailing edge (10) and moves back in the substantially radial direction in the direction of the sheet-carrying cylinder (4) arranged downstream, where it transfers the trailing edge (10) of the sheet (14) to a further gripper device (16), **characterized in that** means (30a, 30b, 32; 230, 232, 240, 244, 246) are provided which transform the substantially radial return movement (5) of the suction gripper (6) into an axial movement that tautens the sheet (14).

2. Device according to Claim 1, **characterized in that** the means comprise a roller (30a, 30b; 230a, 230b) fixed to the suction gripper (6) such that it can rotate, or a sliding surface (31, 231, 331) which interacts with an inclined supporting surface (32, 232, 332) arranged on the sheet-carrying cylinder (4) arranged downstream.

3. Device according to Claim 2, **characterized in that** the supporting surfaces (32, 232, 332) are arranged on gripper pads (26) of the gripper device (16).

4. Device according to one of the preceding claims, **characterized in that** the suction gripper (16) has a holding arm (20) which is resilient in the axial direction (28) and which bears a suction head (22) for attracting by suction the sheet (14) to be turned.

5. Device according to one of Claims 2 to 4, **characterized in that** the roller (30b, 230b) or the sliding surface (31, 231) is arranged directly on the resilient holding arm (20) of the suction gripper (6).

6. Device according to Claim 4, **characterized in that** the roller (30a) or the sliding surface (31) is arranged on the suction head (22) of the suction gripper (6).

7. Device according to either of Claims 1 and 2, **characterized in that** the suction gripper (6) has a rigid holding arm (240, 340) to which a suction head (222, 322) that attracts by suction the sheet (14) to be turned is fixed such that it can move, being acted on by a resilient force in the axial direction (28) by resilient means (246, 346).

8. Device according to Claim 7, **characterized in that** the roller or the sliding surface (131) is arranged directly on the suction head (322) of the suction gripper (6).

9. Device according to Claim 7 or 8, **characterized in that** further resilient means (350) are provided, by means of which the suction head (322) is acted on by a resilient force in the direction of the circumferential surface of the sheet-carrying cylinder (12) arranged upstream.

10. Device according to Claim 2, **characterized in that** the suction gripper (6) has a rigid holding arm (240) which can be pivoted by a gripper shaft (218) in the substantially radial direction (5) and on which a suction head (222) is arranged such that it can be pivoted in the substantially axial direction (28) and which is acted on by a force in the axial direction via resilient means (246) supported on the holding arm (240).

11. Device according to one of the preceding claims, **characterized in that** the travel (34) of the axial tensioning movement increases substantially linearly with the return movement of the suction gripper (6) in the direction of the periphery (8) of the sheet-carrying cylinder (4) arranged downstream.

12. Device according to one of the preceding claims, **characterized in that** the travel of the axial tensioning movement (34) increases substantially nonlinearly with the return movement of the suction gripper (6) in the direction of the periphery (8) of the sheet-carrying cylinder (4) arranged downstream.

13. Device according to one of the preceding claims, **characterized in that** a large number of suction grippers (6) is provided, which tension the sheet (14) to be turned in the axial direction (28) from the centre (23) towards the side edges (36, 38) of the sheet (14).

14. Device according to Claim 13, **characterized in that** the travel of the axial tensioning movement (34) of the suction grippers (6) increases from the centre (33) of the sheet (14) towards the side edges (36, 38) of the sheet (14).

## Revendications

1. Preneur à ventouse (6) dans un dispositif de retournement (1) d'une machine à imprimer rotative pour feuilles (2), qui, pour assurer la prise en charge du bord arrière (10) d'une feuille (14) guidée sur un cylindre (12) assurant le guidage des feuilles, installé en amont, depuis la périphérie (8) d'un cylindre (4), assurant le guidage des feuilles et installé en aval, saisit la feuille (14) à retourner dans la zone de son bord arrière (10) et effectue un retour dans une direction sensiblement radiale, dans la direction du cylindre (4) assurant le guidage des feuilles et installé en aval, où il transfère le bord arrière (10) de la feuille (14) à un autre dispositif à preneurs (16),
**caractérisé en ce que**,
des moyens (30a, 30b, 32; 230, 232, 240, 244, 246) sont prévus, transformant le déplacement de rappel (5) sensiblement radial du preneur à ventouse (6) en un déplacement axial, ayant comme effet de tendra la feuille (14), de celui-ci.

2. Dispositif selon la revendication 1, **caractérisé en ce que** les moyens comprennent un galet ou rouleau (30a, 30b; 230a, 230b) fixé à rotation sur le preneur à ventouse (6), ou une face de glissement (31, 231, 331), coopérant avec une face d'appui (32, 232, 332) inclinée, disposée sur le cylindre (4) assurant le guidage des feuilles et installé en aval.

3. Dispositif selon la revendication 2, **caractérisé en ce que** les faces d'appui (32, 232, 332) sont disposées sur des reposoirs à preneurs (26) du dispositif à preneurs (16).

4. Dispositif selon l'une des revendications précédentes, **caractérisé en ce que** le preneur à ventouse (6) présente un bras de maintien (20) ayant l'élasticité d'un ressort en direction axiale (28). bras portant une tête aspirante (22) assurant l'aspiration de la feuille (14) à retourner.

5. Dispositif selon l'une des revendications 2 à 4, **caractérisé en ce que** le galet (30b, 230b) ou la surface de glissement (31, 231) est disposé(e) directement sur le bras de maintien (20) ayant l'élasticité d'un ressort, du preneur à ventouse (6).

6. Dispositif selon la revendication 4, **caractérisé en ce que** le galet (30a) ou la surface de glissement (31) est disposé(e) sur la tête aspirante (22) du preneur à ventouse (6).

7. Dispositif selon l'une des revendications 1 ou 2, **caractérisé en ce que** le preneur à ventouse (6) présente un bras de maintien (240, 340) rigide, sur lequel est fixée de façon mobile une tête aspirante (222, 322) aspirant la feuille (14) à retourner, tète sollicitée par des moyens (246, 346) ayant l'élasticité d'un ressort, en direction axiale (28), par une force ayant l'élasticité d'un ressort.

8. Dispositif selon la revendication 7, **caractérisé en ce que** le galet ou la face de glissement (131) est disposé(e) directement sur la tête aspirante (322) du preneur à ventouse (6).

9. Dispositif selon la revendication 7 ou 8, **caractérisé en ce que** d'autres moyens (350) ayant l'élasticité d'un ressort sont prévus, moyens à l'aide desquels la tète aspirante (322) est sollicitée par une force ayant l'élasticité d'un ressort, dans la direction de la surface périphérique du cylindre (12) assurant le guidage des feuilles et installé en amont.

10. Dispositif selon la revendication 2, **caractérisé en ce que** le preneur à ventouse (6) présente un bras de maintien (240) rigide, pouvant pivoter en direction sensiblement radiale (5) au moyen d'un arbre à preneur (218), bras sur lequel une tête aspirante (222) est disposée de façon à pouvoir pivoter en direction (28) sensiblement axiale, la tête étant sollicités en direction axiale par une force, par l'intermédiaire de moyens (246) ayant l'élasticité d'un ressort, prenant appui sur le bras de maintien (240).

11. Dispositif selon l'une des revendications précédentes, **caractérisé en ce que** la course (34) du déplacement axial de mise sous tension augmente de façon sensiblement linéaire en fonction du déplacement de rappel du preneur à ventouse (6), dans la direction de la périphérie (8) du cylindre (4) assurant le guidage des feuilles et installé en aval.

12. Dispositif selon l'une des revendications précédentes, **caractérisé en ce que** la course du déplacement axial de mise sous tension (34) augmente de façon sensiblement non linéaire en fonction du déplacement de rappel du preneur à ventouse (6), dans la direction de la périphérie (8) du cylindre (4) assurant le guidage des feuilles et installé en aval.

13. Dispositif selon l'une des revendications précédentes, **caractérisé en ce qu'**est prévue une pluralité de preneurs à ventouse (6), assurant la mise sous tension de la feuille (14) à retourner, en direction axiale (28), depuis le centre (23) vers les bords latéraux (36, 38) de la feuille (14).

14. Dispositif selon la revendication 13, **caractérisé en ce que** la course de déplacement axiale de mise sous tension (34) effectuée par les preneurs à ventouse (6) va en augmentant, depuis le centre (33) de la feuille (14), vers les bords latéraux (36, 38) de cette feuille (14).
